# EUROPÄISCHE PATENTSCHRIFT

(11) **EP 1 870 638 B1**
(45) Veröffentlichungstag und Bekanntmachung des Hinweises auf die Patenterteilung: **01.04.2009**
(21) Anmeldenummer: 06012880.8
(22) Anmeldetag: 22.06.2006
(51) Int. Cl.: F23G 5/40, F23G 7/06, F23J 11/08, F23J 13/02

(54) **Anlage zur Verbrennung von unerwünschten Gasen**
Installation for burning undesirable gases
Installation pour la combustion de gaz indésirables

(43) Veröffentlichungstag der Anmeldung: 26.12.2007
(73) Patentinhaber: Intherma Holding GmbH & Co. KG, 61476 Kronberg/Ts (DE)
(72) Erfinder: Brandt, Frédéric, 61476 Kronberg (DE); Ostermann, Günther, 61462 Königstein (DE)
(74) Vertreter: le Vrang, Klaus

(56) Entgegenhaltungen:
- WO-A-95/21354
- CA-A1- 2 285 155
- US-A- 4 875 420
- US-A- 5 415 113
- US-A1- 2003 033 966

## Beschreibung

Die Erfindung betrifft eine Anlage zur Verbrennung von unerwünschten Gasen, insbesondere von Kohlenwasserstoffen.

Bei der Befüllung von Lagerbehältern, bei dem Umfüllen von Tankinhalten und bei der Inspektion und Reinigung von Lagertanks wird mit Kohlenwasserstoffen beladene Tankatmosphäre an die Umgebung abgegeben. Aus Gründen der Luftreinhaltung, geregelt in den einschlägigen gesetzlichen Vorschriften, in Deutschland zum Beispiel in der TA Luft, und aus Vorsorgegründen gegen schädliche Umwelteinwirkung gemäß § 5 Abs. 1 Nr. 2 BImSchG ist die Abgabe der Kohlenwasserstoffe nicht statthaft.

Insbesondere bei der Inspektion und Reinigung von Tanks in der Mineralölindustrie werden Nachverbrennungen oder gleichwertige Maßnahmen zur Emissionsminderung gefordert. Die bei der Tankreinigung anfallenden brennbaren Gase werden in der Regel ohne energetische Nutzung verbrannt.

Unter Abschnitt 5.4.8.1 a.2.2 der TA Luft: "Anlagen zum Abfackeln von brennbaren gasförmigen Stoffen, die nicht aus Abfallbehandlungsanlagen stammen" werden folgende Anforderungen formuliert:

Brennbare gasförmige Stoffe, die aus betrieblichen Gründen ohne energetische Nutzung verbrannt werden sollen, sind einer Abgasreinigungseinrichtung zuzuführen. Diese Abgasreinigung kann über eine thermische oder katalytische Nachverbrennung erfolgen. Für diese Anlagen gelten hinsichtlich der Emissionsminderung vereinfachte Anforderungen:
- Für Schwefeloxide, Stickstoffoxide und Kohlenmonoxid werden keine Grenzwerte definiert.
- Für Kohlenwasserstoffe, jeweils bezogen auf den Gesamtkohlenstoff, wird ein Emissionsminderungsgrad von mindestens 99,9 oder eine Massenkonzentration von < 20 g/m³ gefordert.
- Die Einhaltung der geforderten Emissionsminderung hinsichtlich der organischen Stoffen ist in Abstimmung mit den Genehmigungsbehörden nachzuweisen.
- Ausbrandtemperatur ist kontinuierlich zu messen und aufzuzeichnen

Lagertanks und daran angeschlossenen Anlagen sind in der Regel in explosionsgefährdeten Bereichen angeordnet. Daher sind das Gerätesicherheitsgesetz (GSG), die Betriebssicherheitsverordnung (BetrSichV) und die Technischen Regeln brennbare Flüssigkeiten (TRbF), hier insbesondere die TRbF 20 zu beachten.

Ein für die Emissionsminderung anwendbares Verfahren ist die Verbrennung in einer Brennkammer, die jedoch an die Kohlenwasserstoffquelle, zum Beispiel den zu reinigenden Tank angeschlossen sein muss, was in der Vergangenheit nur bei Tankanlagen mit großen kontinuierlichen Abluftmengen anwendbar war, wo der Aufbau einer stationären Brennkammer ökonomisch sinnvoll ist. Es ist jedoch wünschenswert, auch bei einzelnen und kleineren Tanks, z.B. Lagertanks in der Mineralölindustrie, die bei der Reinigung der Tanks diskontinuierlich anfallenden Abgase unmittelbar vor Ort zu verbrennen.

In dem deutschen Gebrauchsmuster 202004006411.1 wird eine Anlage zur Verbrennung von Kohlenwasserstoffen vorgeschlagen, mit der auf ökonomisch sinnvolle Weise auch kleinere Tanks gereinigt werden können. Es handelt sich dabei um eine modular aufgebaute Anlage mit einer Brennkammer mit Brenner, Temperatur- und Sauerstoffmessung, einer Sicherheitsstrecke, einem Brenngasventilator und einem Verbrennungsluftventilator.

Eine in einem Container installierte fehlersichere Steuerung überwacht nach deren Aufbau die Anlage.

Aus der kanadischen Patentanmeldung CA 2 285 155 ist eine Anlage zur Verbrennung von unerwünschten Gasen bekannt, die zur Erleichterung des Transports und zur Mobilität auf einer Plattform aufgebaut ist, die beispielsweise durch Lastwagen transportierbar ist, so dass der Zusammenbau der Anlage vor Ort nicht notwendig ist.

Diese bekannte Anlage ist jedoch im praktischen Betrieb Problemen ausgesetzt und erweist sich unter bestimmten Umständen als nicht ausreichend standfest.

Aufgabe der Erfindung ist es, die Standfestigkeit der bekannten Anlage zu erhöhen.

Die Aufgabe wird gelöst durch die in Anspruch 1 genannten Maßnahmen. Erfindungsgemäß ist vorgesehen, dem thermisch problematischern Punkt besondere Aufmerksamkeit zuzuwenden und die Kühlung durch Abzweigen eines Teils des Verbrennungsluftstromes, der dem Heißgasbogen hinter der Brennkammer zugeführt wird, zu verbessern. Als vorteilhaft erweist sich dabei, dass dieser Kühlluftstrom direkt von der zugeführten Verbrennungsluft abgezweigt wird und somit ein eigenständiges zusätzliches Kühlgebläse überflüssig ist.

Die gesamte vormontierte Einheit kann dabei den Normmaßen üblicher Handelscontainer angepasst werden, so dass auf bestehende Transportstrukturen zurückgegriffen werden kann.

Es wird also dadurch eine mobile Anlage geschaffen, die zu dem jeweiligen Einsatzort transportiert werden kann und unproblematisch vor Ort aufgebaut werden kann.

Ein sich bei der Zuordnung der einzelnen Baugruppen auf engem Raum ergebendes Problem ist dabei die abzuführende Wärme, die notgedrungen bei der Verbrennung der Kohlenwasserstoffe entsteht. Da die Komponenten nicht weit auseinander gezogen werden können, ist die gegenseitige Aufheizung ein unerwünschter Nebeneffekt. Zur Abführung der bei der Verbrennung entstehenden Wärme ist ein Abluftkamin vorgesehen, der aus den genannten Gründen eine Höhe von etwa mindestens 5 m haben sollte. Um die Gesamteinheit dennoch transportfähig mit den üblichen Transportmitteln und auf den üblichen Straßen zu halten, ist der Kamin abklappbar ausgeführt und kann zu Transportzwecken in eine horizontale Lage versetzt werden.

Dazu kann ihm entweder eine Seilwinde oder alternativ ein Hebelwerk zugeordnet werden, so dass kein besonderes Werkzeug mitgeführt zu werden braucht.

Der Heißgasbogen ist doppelwandig ausgeführt, aus dem Raum zwischen den beiden Wandungen kann die Wärme durch hindurchströmende Luft gezielt und wirksam abgeführt werden. Die Strömungsmenge kann dabei durch eine Regelklappe manuell oder rückgekoppelt in Abhängigkeit von Messparametern eingestellt werden.

Zur weiteren effektiven Hitzeabschirmung und auch zur Sicherheit des Personals ist bei heißen Teilen ein Berührungsschutz, vorzugsweise in Form von Lochblechen, vorgesehen.

Der Brenner selbst, um auch bei geringen Gasmengen ohne weitere Eingriffe und ohne Aufbauänderungen effizient zu verbrennen, ist zusätzlich mit einer Gaslanze versehen, die bei kleinen Gasmengen die saubere Verbrennung unterstützt.

Im Folgenden wird der Aufbau anhand der Zeichnung erläutert.

Die einzige Figur 1 zeigt eine perspektivische Ansicht des erfindungsgemäßen Aufbaus.

Die gesamte Einheit 10 ist transportabel, sie ist auf einer Grundplatte 12 aufgebaut. Die rechtwinklige Grundplatte 12 besitzt im Bereich ihrer vier Ecken Füße 14, die ein Untergreifen der Grundplatte beispielsweise mit einem Gabelstapler ermöglichen. Durch diesen modularen Aufbau kann ein einfacher Transport, eine schnelle und einfache Installation am Einsatzort, eine zügige Inbetriebnahme und ein sicherer Betrieb gewährleistet werden. Auf der Grundplatte 12 ist mit äußeren Vertikalprofilen 16, die vom Rand der Grundplatte 12 nach oben weisen, und mit die Vertikalprofile 16 oben verbindenden Horizontalprofilen 18 ein Außenrahmen aufgebaut, der käfigartig die auf der Grundplatte montierten Elemente schützt.

Die Verbrennungsstrecke für die Gase weist einen Gasventilator 20 auf, der einen Anschluss 22 besitzt, an den die Verbindungsschläuche oder -rohre von den zu reinigenden Tanks, wie weiter unten in der Funktionsbeschreibung dargestellt, angeschlossen werden. Über eine in ihren Einzelkomponenten nur schematisch dargestellte Gasstrecke 24, die pneumatisch betätigte Absperrklappen 26 und eine Detonationssicherung 28 aufweist, wird das Gas-Luftgemisch einem Gasbrenner 32 zugeführt. Gleichzeitig wird über einen Verbrennungsluftventilator 30 der Gasbrenner 32 mit Verbrennungsluft beaufschlagt.

An den Gasbrenner 32 schließt sich eine Brennkammer 34 an, an deren Ende ein Kasten 36 mit doppelwandigem Kühlmantel vorgesehen ist. Der Kasten 36, auch als Heißgasbogen bezeichnet, lenkt das heiße Gas in einen Kamin 38. Dieser Kamin 38 besitzt an seiner Unterseite einen Flansch 40, der im Betriebszustand mit einem Gegenflansch 42 oben auf dem Kasten 36 abdichtend in Berührung steht. Die Flansche 40 und 42 sind mit einem Scharnier 44 miteinander verbunden, so dass, wenn die Fixierung zwischen den beiden Flanschen gelöst ist, der Kamin abgeklappt werden kann. In seiner Arbeitsstellung wird der Kamin 38 zusätzlich mit einem Halter 52 fixiert, der mit einem Halteelement 50, das am Kamin angebracht ist, verbunden ist und somit eine zusätzliche Sicherung bietet.

Der Kasten 36, der von dem heißen Abgas nach der Verbrennung durchströmt wird, ist mit einer Doppelwand versehen. Eine Kühlluftleitung 46 führt von dem Verbrennungsluftventilator 30 in den Zwischenraum zwischen den beiden Wandungen des Kastens 36, von wo sie nach Durchströmung des Zwischenraums ins Freie oder in den Kamin austritt.

Die Funktion der in der Zeichnung dargestellten Anlage 10 ist wie folgt:

Sämtliche Komponenten sind, wie dargestellt, auf der Grundplatte 12 fixiert, der Kamin 38 ist, wie ebenfalls in Fig. 1 zu sehen, abgeklappt. In diesem Zustand kann die gesamte Anlage beispielsweise auf einem Lastkraftwagen transportiert werden und an den Einsatzort gebracht werden. Da die Anlage 10 dazu dient, Brennstofftanks, in denen sich noch ein Brennstoff/Luftgemisch befindet, zu reinigen, indem die mit Kohlenwasserstoffanteilen versehene Innenatmosphäre verbrannt wird, ist es notwendig, die Anlage jeweils zu ihrem Einsatzort zu transportieren.

Wenn die Anlage 10 ihren Einsatzort erreicht hat, wird sie abgestellt, und der dann notwendige Installationsaufwand reduziert sich auf ein Minimum. Es muss lediglich mit Hilfe einer Rohrverbindung oder Schlauchverbindung der Gasanschluss 22 mit dem zu reinigenden Tank verbunden werden, wobei hier and die Dichtigkeit naturgemäß hohe Anforderungen zu stellen sind.

Außerdem muss die Anlage 10 mit einer hier nicht dargestellten Überwachungseinheit, die ebenfalls transportierbar als Modul ausgebildet sein kann und eine Messkabine für die Bedienungsperson enthält, verbunden werden, um die Steuerung der Anlage und die Überwachung der Betriebsparameter zu ermöglichen.

Der kritische Zusammenbau der Einzelkomponenten der Verbrennungsanlage jedoch muss nicht mehr vor Ort erfolgen.

Zur Inbetriebnahme wird der Kamin 38 von der Horizontalen in die Vertikale geklappt und durch eine gegenseitige Fixierung der beiden Flansche 40 und 42 in seiner Arbeitsstellung gesichert. Um eine ausreichende Abfuhr der bei der Verbrennung entstehenden Wärme zu erreichen, ist der Kamin auf eine Höhe von etwa 5 m ausgelegt.

Nach dem Anschluss der Rohrleitung am Gasanschluss 22 kann durch Inbetriebnahme des Gasventilators 20 das Gas, in der Regel bestehend aus mit Kohlenwasserstoffen angereicherter Luft, angesaugt werden und über die Gasstrecke 24 dem Gasbrenner 32 zugeführt werden. Zur Sicherheit sind in der Gasstrecke pneumatisch betätigbare Absperrklappen 26 und eine Detonationssicherung 28 vorgesehen. Mit dem Gasbrenner 32 wird über einen Verbrennungsluftventilator, der als Gebläse Umgebungsluft dem Brenner zuführt, die Verbrennung des zugeführten Gases in der Brennkammer 34 vorgenommen, die heißen Abgase treten am hinteren Ende der Brennkammer 34 in einen Kasten 36 ein, in dem sich ein von der Horizontalen in die Vertikale umlenkender Heißluftbogen befindet. Die starke Erhitzung des Kastens 36 wird durch eine doppelwandige Ausführung verringert. Mit der Kühlluftleitung 40, die den Zwischenraum der beiden Wandungen des Kastens 36 mit dem Verbrennungsluftventilator 30 verbindet, kann ein Teil der dem Gasbrenner zuzuführenden Luft mit Umgebungstemperatur abgezweigt werden und zwischen die Wandungen geblasen werden, um Wärme abzutransportieren.

Mit Hilfe eines sich in der Kühlluftleitung 40 befindlichen Regelventils ist dabei das Ausmaß der Kühlung steuerbar.

Durch die Erfindung wird eine vormontierte Anlage zur Tankreinigung durch Verbrennung der kohlenwasserstoffbelasteten Innenatmosphäre geschaffen, wobei die sich ergebenden Probleme der hohen Wärmebelastung der Einzelkomponenten sowie des Platzbedarfes gelöst werden.

## Patentansprüche

1. Anlage zur Verbrennung von unerwünschten Gasen, insbesondere Kohlenwasserstoffen,
mit einer Brennkammer (34), einem daran angeschlossenen Gasbrenner (32), einem Brenngasventilator (20), und Überwachungseinrichtungen für den Ablauf der Verbrennung, wobei die Komponenten auf einer Plattform (12) vormontiert angeordnet sind und funktionsfähig miteinander verbunden sind
**dadurch gekennzeichnet, dass** über eine Rohrverbindung (46) ein Teilstrom der Verbrennungsluft einem hinter der Brennkammer (34) angeordneten Heißgasbogen (36) als Kühlluft zugeführt wird.

2. Anlage nach Anspruch 1, **dadurch gekennzeichnet, dass** die Plattform (12) mit Eckbeschlägen für genormte Container ausgestattet ist und entsprechende Stützen (14) aufweist.

3. Anlage nach Anspruch 1 oder 2, **dadurch gekennzeichnet, dass** der Brennkammer (34) zur Abführung der Abgase ein Kamin (38) nachgeschaltet ist, wobei der Kamin (38) zu Transportzwecken abklappbar ausgeführt ist.

4. Anlage nach Anspruch 3, **dadurch gekennzeichnet, dass** dem Kamin (38) auf der Plattform (12) eine Seilwinde zugeordnet ist, mit der er aus der im wesentlichen horizontalen Transportstellung in die vertikale Arbeitsstellung gebracht werden kann.

5. Anlage nach Anspruch 3, **dadurch gekennzeichnet, dass** dem Kamin (38) auf der Plattform ein Hebelmechanismus zugeordnet ist, mit dessen Hilfe er aus der im wesentlichen horizontalen Transportstellung in die vertikale Arbeitsstellung gebracht werden kann.

6. Anlage nach einem der vorhergehenden Ansprüche, **dadurch gekennzeichnet, dass** der Heißgasbogen (36) mit einem Doppelmantel ausgeführt ist, dem die Kühlluft zuführbar ist.

7. Anlage nach einem der vorhergehenden Ansprüche, **dadurch gekennzeichnet, dass** in der Rohrverbindung (46) zur Zufuhr eines Teilstroms der Verbrennungsluft zum Heißgasbogen (36) eine Regelklappe vorgesehen ist.

8. Anlage nach einem der vorhergehenden Ansprüche, **dadurch gekennzeichnet, dass** den heißen Teilen jeweils ein Berührungsschutz zugeordnet ist.

9. Anlage nach einem der vorhergehenden Ansprüche, **dadurch gekennzeichnet, dass** der Brenner mit einer zusätzlichen Gaslanze versehen ist.

## Claims

1. Installation for burning off unwanted gases, especially hydrocarbons, having a combustion chamber (34), a gas burner (32) coupled thereto, a combustion gas blower (20), and monitoring devices for the progress of the combustion, wherein the components are arranged pre-assembled on a platform (12) and operably connected to one another, **characterised in that** a partial flow of the combustion air is delivered, as cooling air, by way of a pipe connection (46), to a hot gas elbow (36) arranged after the combustion chamber (34).

2. Installation according to claim 1, **characterised in that** the platform (12) is furnished with corner fittings for standardised transportation containers and has appropriate supports (14).

3. Installation according to claim 1 or 2, **characterised in that** a chimney (38) is provided downstream of the combustion chamber (34) for removal of the exhaust gases, the chimney (38) being arranged so that it can be swung downwards for the purpose of transportation.

4. Installation according to claim 3, **characterised in that** the chimney (38) on the platform (12) has a rope or cable winch associated with it by which it can be brought from the essentially horizontal transport position to the vertical working position.

5. Installation according to claim 3, **characterised in that** the chimney (38) on the platform has a lever mechanism associated with it by means of which it can be brought from the essentially horizontal transport position to the vertical working position

6. Installation according to one of the preceding claims, **characterised in that** the hot gas elbow (36) is arranged with a double casing to which the cooling air can be delivered.

7. Installation according to one of the preceding claims, **characterised in that** a control flap is provided in the pipe connection (46) for delivering a partial flow of the combustion air to the hot gas elbow (36).

8. Installation according to one of the preceding claims, **characterised in that** the respective hot parts have contact protection means associated with them.

9. Installation according to one of the preceding claims, **characterised in that** the burner is provided with an additional gas lance.

## Revendications

1. Installation de combustion de gaz non souhaités, en particulier d'hydrocarbures,
avec une chambre de combustion (34), un brûleur à gaz (32) raccordé à celle-ci, un ventilateur de gaz combustibles (20), et des dispositifs de surveillance pour le déroulement de la combustion, les composants étant disposés prémontés sur une plateforme (12) et étant reliés entre eux de manière opérationnelle,
**caractérisée en ce qu'**un flux partiel d'air de combustion est amené par un assemblage de tubes (46) à un arc de gaz chaud (36) disposé derrière la chambre de combustion (34)en tant qu' air de refroidissement.

2. Installation selon la revendication 1, **caractérisée en ce que** la plateforme (12) est équipée d'équerres pour conteneurs normalisés et présente des supports (14) correspondants.

3. Installation selon la revendication 1 ou 2, **caractérisée en ce qu'**une cheminée (38) est montée en aval de la chambre de combustion (34) pour l'évacuation des fumées, la cheminée (38) étant réalisée de manière rabattable à des fins de transport.

4. Installation selon la revendication 3, **caractérisée en ce qu'**un treuil à câble est associé à la cheminée (38) sur la plateforme (12), avec lequel elle peut être amenée d'une position de transport essentiellement horizontale à la position de travail verticale.

5. Installation selon la revendication 3, **caractérisée en ce qu'**un mécanisme à levier est associé à la cheminée (38) sur la plateforme, à l'aide duquel elle peut être amenée de la position de travail essentiellement horizontale à la position de travail verticale.

6. Installation selon l'une quelconque des revendications précédentes, **caractérisée en ce que** l'arc de gaz chaud (36) est réalisé avec une double enveloppe, à laquelle peut être amené l'air de refroidissement.

7. Installation selon l'une quelconque des revendications précédentes, **caractérisée en ce qu'**un clapet de régulation est prévu dans l'assemblage de tubes (46) pour l'amenée d'un flux partiel d'air de combustion à l'arc de gaz chaud (36).

8. Installation selon l'une quelconque des revendications précédentes, **caractérisée en ce que** respectivement une protection contre le contact est associée aux pièces chaudes.

9. Installation selon l'une quelconque des revendications précédentes, **caractérisée en ce que** le brûleur est pourvu d'une lance à gaz supplémentaire.
